# EUROPÄISCHE PATENTSCHRIFT

(11) **EP 0 984 170 B1**
(45) Veröffentlichungstag und Bekanntmachung des Hinweises auf die Patenterteilung: **18.02.2004**
(21) Anmeldenummer: 99890249.8
(22) Anmeldetag: 23.07.1999
(51) Int. Cl.: F15B 15/14, F15B 13/042, F15B 11/08

(54) **Druckmittelzylinder, Weichenventil und druckmittelbetätigte Arbeitseinheit**
Fluid pressure cylinder, switch valve and pressure actuated work unit
Cylindre à pression fluidique, soupape de commutation et unité de travail entraînée par pression

(30) Priorität: 04.08.1998 AT 134498
(43) Veröffentlichungstag der Anmeldung: 08.03.2000
(73) Patentinhaber: HYGRAMA AG, 6304 Zug (CH)
(72) Erfinder: Hellemann, Alfredo, 86956 Schongau (DE)
(74) Vertreter: Laminger, Norbert, Mag.

(56) Entgegenhaltungen:
- EP-A- 0 039 976
- WO-A-98/21484
- CH-A- 544 228
- DE-A- 2 722 269
- DE-U- 29 713 294
- DE-U- 29 714 681
- GB-A- 2 089 941

## Beschreibung

Die Erfindung betrifft eine Ventilanordnung mit einem, durch den am Steuer-Anschluß anliegenden Druck zwischen zwei Schaltstellungen umschaltbaren Wippen-Dichtelement (31, 33) und zumindest einem, durch das Wippen-Dichtelement begrenzten Steuerraum (34a, 34b), sowie einem Auslaß- bzw. Entlüftungssteuer-Ventil (36a, 36b), welches über zumindest eine Einrichtung (35a, 35b; 37a, 37b) zur Übermittlung des am Steuer-Anschluß anliegenden Druckes mit dem Steuerraum (34a, 34b) in Wirkverbindung steht, sowie eine Druckmittelbetätigte Arbeitseinheit, umfassend zumindest eine Druckquelle (25), zumindest einen allenfalls doppeltwirkenden Druckmittelzylinder (A) mit zumindest einer Ablaß-Öffnung (12a, 12b), welche mit einem Ventil (13a, 13b; 27a, 27b) versehen ist, das durch den an der Zufuhr-Öffnung (9a, 9b) anliegenden Druck des Arbeitsmediums steuerbar ist, zumindest ein Ventil (V) zur steuerbaren Versorgung des Arbeitszylinders mit Arbeitsmedium und zumindest eine Leitung (29a, 29b) für das Arbeitsmedium vom Ventil zum Arbeitszylinder.

Für die Umsetzung von beispielsweise pneumatischer Energie in mechanische Leistung sind mehrere Funktionen notwendig, die von verschiedenen Bauteilen, Elementen oder Bauteilgruppen der hier pneumatischen Arbeitseinheiten durchgeführt werden. So ist das Vorfahrsignal in ein Belüftungssignal des entsprechenden Arbeitsraumes des Arbeitszylinders und allenfalls ein Entlüftungssignal der Gegenkammer umzuwandeln, bzw. sind diese Signale zu verknüpfen. Dies wird bei herkömmlichen Konstruktionen durch das Ventil bewerkstelligt, das auch für die Umlenkung der Netzdruckluft zum entsprechenden Arbeitsraum, die Öffnung der Gegenkammer zur Zylinderentlüftung und die Ableitung der Abluft in die Atmosphäre sorgt. Die Leitung sowohl der Netzdruckluft zum Zylinder, der rein die Umwandlung des Luftdrucks in mechanische Kraft über den Zylinderkolben besorgt, als auch der Abluft aus dem Zylinder in die Atmosphäre wird durch Pneumatik-Leitungen durchgeführt. Dabei wurden bislang die Pneumatikzylinder über die gleiche Leitung belüftet und auch entlüftet, obwohl diese beiden Vorgänge unterschiedliche Querschnitte benötigten. Die zur Ansteuerung von doppeltwirkenden Pneumatikzylindern verwendeten Ventile mußten bislang wegen der Funktion sowohl der Umlenkung des Druckmediums in die jeweilige Zylinderkammer als auch der Entlüftungssteuerung der jeweiligen Gegenkammer sehr große Baugrößen aufweisen - während viel Raum in den Endstücken der Pneumatikzylinder ungenutzt blieb. Ähnlich stellt sich auch die Situation bei Hydraulikeinheiten dar.

Aus der DE-A-2722269 ist ein Druckmittelzylinder bekannt, in dessen Ablaß-Öffnung ein Ventil vorgesehen ist, welches durch den Druck des Arbeitsmediums an der Zufuhr-Öffnung steuerbar ist.

Ein Ventil mit zumindest einem Eingang, zumindest einem Ausgang für ein Arbeitsmedium, einem Steuer-Anschluß und einem Ablass-Kanal für das Arbeitsmedium ist in der WO-A-9821484 beschrieben. Der besagte Ablass-Kanal geht von einer Position zwischen dem Sperrelement des Ventils aus und führt zu dem zumindest einem Ausgang und beinhaltet ein Auslaß- bzw. Entlüftungssteuerventil, welches durch den am Steuer-Anschluß anliegenden Druck schaltbar ist.

Die GB-A-2089941 offenbart einen Aufbau eines pneumatischen Schaltventils als Wippenventil, mit einem zwischen zwei Schaltstellungen umschaltbaren Wippen-Dichtelement. Auf einer Seite dieser Wippe befindet sich ein durch das Wippen-Dichtelement begrenzter, mit einem Steuerdruck zum Umschalten des Wippen-Dichtelementes zwischen seinen Schaltstellungen beaufschlagbarer Steuerraum.

Die Zielsetzung der vorliegenden Erfindung liegt daher darin, Elemente für eine druckmittelbetätigte Arbeitseinheit und eine derartige, verbesserte Arbeitseinheit selbst zu schaffen, bei der eine kleinere Baugröße zumindest des Ventils erreicht, der ohnehin vorhandene Raum, speziell im Zylinder besser ausgenutzt und das Leistungsvermögen der einzelnen Elemente besser und effizienter abgestimmt werden kann.

Dieses Ziel wird für eine eingangs charakterisierte Ventilanordnung erfindungsgemäß dadurch erreicht, daß als Einrichtung zur Übermittlung des Drucks eine, einen Teil der Wandung des Steuerraumes bildende flexible Membran vorgesehen ist, die vorzugsweise über einen Ventilschaft auf das eigentliche Dichtelement einwirkt, das den Ablaß-Kanal sperrt oder freigibt. Damit ist in baulich einfacher und sehr platzsparender Art und Weise eine besonders gute Schaltbarkeit des Auslaß- bzw. Entlüftungssteuerventils gewährleistet. Insgesamt bietet diese Ventilkonstruktion kleinste Schadräume und selbst für große Mündungsquerschnitte schnelle Schaltzeiten und exakte Abdichtung, was eine unmittelbare, sichere und rasche Entlüftungssteuerung oder Steuerung des Ausströmens des Druckmediums aus dem Arbeitszylinder gewährleistet. Aufgrund der für das Schalten ausreichenden kleinen Drehbewegungen der Wippe kann das erfindungsgemäße Ventil sehr klein und flach gebaut werden und kann einen schichtweisen Aufbau haben, der sowohl beim Zusammenbau als auch bei allfälliger Reparatur eine sehr einfache Durchführung der Arbeiten gestattet. Mit dem erfindungsgemäßen Aufbau des Weichenventils ist eine kleinere Baugröße erreichbar als selbst mit zwei Wippenventilen für eine 5/2-Wege-Funktion.

Selbstverständlich können unter optimaler Ausnutzung des vorhandenen Platzes und für beide Seiten, für welche eine Steuerung notwendig ist, die oben genannten Vorteile verdoppelt werden, wenn die Ventilanordnung einen auf beiden Seiten zumindest funktionell gleichen Aufbau aufweist.

Eine erfindungsgemäße druckmittelbetätigte Arbeitseinheit, ist zur Lösung der gestellten Aufgabe erfindungsgemäß dadurch gekennzeichnet, daß pro Arbeitsraum des Zylinders lediglich je eine Leitung für das Arbeitsmedium zum Zylinder vorgesehen und die Leitungen über zumindest ein steuerbares Auslaß- bzw. Entlüfungsventil entlüftbar bzw. entlastbar sind, und daß die Ablaß-Öffnung des Arbeitszyinders freigehalten ist.

Um die bestmögliche und baulich einfachste Verknüpfung von Be- und Entlüftungsfunktion bzw. Zu- und Abführung des Arbeitsmediums zu erzielen ist beispielsweise vorgesehen, daß am Steuer-Anschluß des Auslaß- bzw. Entlüftungsventils der Steuerdruck des Ventils anliegt.

Die Arbeitseinheit mit dem zumindest einen doppelt-wirkenden Druckmittelzylinder ist gemäß einer vorteilhaften Ausführungsform gekennzeichnet dadurch, daß pro Arbeitsraum des Zylinders lediglich je eine Leitung für das Arbeitsmedium zum Zylinder vorgesehen, und daß die Weichenventil-Anordnung als Wippenventil gemäß einem der obigen Absätze ausgebildet ist.

Gemäß einer vorteilhaften Ausführungsform der Erfindung ist im oder am Arbeitszylinder eine Steuerlogik-Anordnung vorgesehen, die Anschlüsse für die Kommunikation, vorzugsweise einen Feldbus, elektrische Steuerung und Versorgung und für das Arbeitsmedium aufweist. Damit ist eine weitere Steigerung der Kompaktheit der Arbeitseinheit bei trotzdem noch erweiterter Vielseitigkeit möglich.

Selbstverständlich kann gemäß einer anderen oder ergänzenden Ausführungsform der Erfindung das Ventil zur Ansteuerung eines oder beider Arbeitsräume des Arbeitszylinders direkt an diesen angebaut oder darin integriert sein, vorzugsweise in eines der beiden Endstücke dieses Zylinders.

Ebenso kann vorteilhafterweise das bzw. jedes Entlüftungssteuerventil an den Arbeitszylinder und bzw. oder das Weichenventil angebaut bzw. in dieses baulich integriert sein. In beiden Fällen ergibt sich eine weitestgehende Vereinfachung in der Montage und Anordnung am Einbauplatz. Weiters können damit Leitungen zwischen diesen zusammengefaßten Bauteilen und im Falle der baulichen Integration auch noch Verbindungs- und Dichtstellen entfallen, womit einerseits die Anordnung des Gesamtsystems wesentlich vereinfacht und dessen Funktionssicherheit - aufgrund geringerer Gefahr von Leckagen - erheblich gesteigert werden können. Die eben genannten Möglichkeiten sind auch bei der Ausbildung des Weichenventils in Wippenventil-Bauweise vorteilhaft anwendbar.

In der nachfolgenden Beschreibung sollen einige Ausführungsbeispiele für pneumatische Varianten unter Bezugnahme auf die beigefügten Zeichnungen näher erläutert werden, wobei diese Beispiele jedoch in keiner Weise als Einschränkung der in den Patentansprüchen dargelegten allgemeinen Erfindungsidee zu werten sind.

Die Fig. 1 zeigt einen Längsschnitt durch einen vorteilhafteweise in der erfindungsgemäßen Arbeitseinheit eingesetzten Arbeitszylinder, Fig. 2 ist eine teilweise Querschnittsdarstellung eines für die erfindungsgemäße Arbeitseinheit verwendbaren Weichenventils mit integrierten Entlüftungssteuerventilen, Fig. 3 zeigt eine mögliche Ausführungsform der im Weichenventil integrierten Entlüftungssteuerventile, Fig. 4 und Fig. 5 sind schematischen Schaltbilder von erfindungsgemäßen pneumatischen Arbeitseinheiten, Fig. 6 stellt ein Weichenventil in Wippenventil-Bauweise zusammen mit den zugehörigen Entlüftungssteuerventilen dar und Fig. 7 ist ein Weichenventil in Wippenventil-Bauweise mit integrierten Entlüftungssteuerventilen.

Der in Fig. 1 dargestellte pneumatische Arbeitszylinder A, vorzugsweise mit Druckluft als Arbeitsmedium betätigt, besteht aus einem Zylinderrohr 1, dessen Enden mit einem Boden 2 und einem Deckel 3 abgeschlossen sind. In diesem Arbeitszylinder A ist durch das Arbeitsmedium verschiebbar ein Kolben 4 geführt, der über eine Kolbenstange 5, die abgedichtet durch den Deckel 3 hindurchgeführt ist, die mechanische Kraft auf das anzutreibende Element überträgt. Selbstverständlich ist die Erfindung aber in gleicher Weise auf kolbenstangenlose Zylinder und andere Arbeitsmedien außer Druckluft anwendbar, beispielsweise auch auf hydraulische Arbeitsmedien.

Zwischen Boden 2 und Kolben 4 ist, für den dargestellten doppelt-wirkenden Arbeitszylinder A, ein erster Arbeitsraum 6 definiert und zwischen dem Deckel 3 und dem Kolben 4 ein zweiter Arbeitsraum 7, wobei je nach Beaufschlagung mit dem Arbeitsmedium und der Entlüftung jeweils der in Bewegungsrichtung des Kolbens 4 befindliche Arbeitsraum eine entlüftete Gegenkammer zum druckbeaufschlagten momentanen Arbeitsraum darstellt. Die Druckluft wird den Arbeitsräumen über Anschlüsse 8a, 8b, die in die Zufuhr-Öffnungen 9a, 9b eingesetzt sind, zugeführt, wobei sie durch die Zufuhrkanäle 10a, 10b mit relativ geringem Querschnitt in die Arbeitsräume 6, 7 gelangt. Parallel zu diesen Zufuhr-Kanälen 10a, 10b geht von den Zufuhr-Öffnungen 9a, 9b je eine Passage 11a, 11b aus, die zu zwei Ablaß-Öffnungen 12a, 12b für die Luft aus den Arbeitsräumen 6, 7 führt. An diesen Ablaß-Öffnungen 12a, 12b sind keine Leitungen angeschlossen, sondern sie führen direkt oder vorzugsweise über einen Schalldämpfer bzw. eine Geschwindigkeitsregulierungs-Drossel und einen anschließenden Schalldämpfer (beide angedeutet dargestellt) in die Atmosphäre.

Die in der Zufuhr-Öffnung 9a, 9b liegende Mündung der Passage 11a, 11b bildet einen Ventilsitz für ein in der Zufuhr-Öffnung 9a, 9b befindliches, vorzugsweise flaches Ventilelement 13a, 13b, das diese Mündung vollständig überdeckt und vorteilhafterweise auch die Mündung des parallel dazu verlaufenden Zufuhr-Kanals 10a, 10b zum Arbeitsraum 6 bzw. 7 zumindest teilweise überdeckt. Wenn beispielsweise in den Arbeitsraum 6 über den zugeordneten, in der Zeichnung rechts liegenden Anschluß 8a Druckluft zugeführt wird, wird dadurch das rechte Ventilelement 13a auf seinen Sitz gedrückt und dichtet die Passage 11a zur rechten Ablaß-Öffnung 12a ab. Die Druckluft gelangt am Ventilelement 13a vorbei in den Zufuhr-Kanal 10a und weiter in den Arbeitsraum 6. Dadurch fährt in weiterer Folge der Kolben 4 nach links und die Kolbenstange 5 fährt aus. Wenn nun gleichzeitig der linke Anschluß, bewirkt über ein Entlüftungssteuerventil, drucklos ist, kann diese Kolbenbewegung die im nun die Gegenkammer darstellenden Arbeitsraum 7 das linke Ventilelement 13b von seinem Ventilsitz abheben, wodurch die Passage 11b freigegeben wird und die Luft aus der Gegenkammer durch die Ablaß-Öffnung 12b in die Atmosphäre ausströmen kann.

Sobald umgekehrt der rechte Anschluß 8a drucklos wird und der linke Anschluß 8b mit Druckluft versorgt wird, kehren sich die Verhältnisse um und das linke Ventilelement 13b dichtet die Passage 11b ab, so daß die Druckluft sicher ausschließlich in den Arbeitsraum 7 geleitet wird. Auf der Gegenseite drückt die zurückgedrängte Luft aus der nunmehrigen Gegenkammer 6 das Ventilelement 13a hoch, sobald der Anschluß 8a drucklos wird und die Luft kann über die Passage 11a und die Ablaß-Öffnung 12a entweichen. Für flüssige Arbeitsmedien können andere Ventilkonstruktionen sinnvoll und notwendig sein, was aber am Prinzip und der Wirkungsweise nichts ändert.

Mit einem derartigen Arbeitszylinder A mit integrierter Druckentlastung- bzw. Entlüftung kann beim Ventil V, beispielsweise in der Ausführung der Fig. 2, die Entlüftungsventil-Anordnung vermieden und die Baugröße entsprechend verkleinert werden. Im Gehäuse 14 des Ventils V ist das eigentliche Ventilelement 15 verschiebbar gelagert, welches Ventilelement 15 in an sich bekannter Weise einen Druckluftanschluß 16 wechselweise mit den beiden Arbeitsanschlüssen 17a und 17b verbindet, welche Arbeitsanschlüsse 17a, 17b über Druckleitungen und die Anschlüsse 8a bzw. 8b am Arbeitszylinder A dessen Arbeitsräume 6 und 7 mit Druckluft versorgen. Dabei wird das Ventilelement 15 durch einen Steuerdruck beaufschlagt, der über die Steueranschlüsse 18 eingeleitet wird.

Um nun in einfacher Weise die Entlüftungssteuer-Funktion für die Druckleitungen zu den Anschlüssen 8a bzw. 8b am Arbeitszylinder in das Ventil zu integrieren, kann gemäß einer Ausführungsform des Ventils ein Ablaß-Kanal 19 vorgesehen sein, der vom einer Position zwischen dem entsprechenden Ausgang 17a, 17b des Ventils V und dem eigentlichen Ventilelement 15 zu einer Ablaß-Öffnung 19a in die Atmosphäre führt. Dieser Ablaß-Kanal 19 wird durch ein Ventilelement 20 verschlossen, solange der zugehörige Ausgang mit der Druckluftquelle verbunden ist. Sobald das Steuersignal zum Umschalten der Bewegungsrichtung kommt, in Fig. 3 durch Beaufschlagung des Raumes 21 mit dem Steuerdruck, wird über den Ventilkolben 22 das Ventilelement 20 von seinem Sitz abgehoben und gibt die Verbindung vom Ablaß-Kanal 19 über die Ablaß-Öffnung 19a in die Atmosphäre frei. Die Druckleitung wird dadurch drucklos und im Arbeitszylinder A kann das Ventilelement 13a, 13b durch die aus dem zuvor mit Druckluft beaufschlagten Arbeitsraum abgehoben und der entsprechende Arbeitsraum entlüftet werden.

Selbstverständlich kann die eben beschriebene Entlüftungsfunktion auch durch separate Entlüftungssteuerventile 24 bewirkt werden, wie dies in der Fig. 4 dargestellt ist, wobei die Arbeitsluft-Leitungen durch volle Linien und die Steuerluft-Leitungen durch strichlierte Linien symbolisiert sind. Bei der hier gezeigten pneumatischen Arbeitseinheit ist die Druckluftquelle 25 über ein Weichenventil V mit dem Arbeitszylinder A verbunden. Der Arbeitszylinder A hat zwei Entlüftungsventile 27a und 27b, beispielsweise wie in Zusammenhang mit Fig. 1 erläutert, integriert.

Die Steuerluft-Leitungen 28a, 28b führen sowohl zum Weichenventil V als auch zu den beiden Entlüftungssteuerventilen 24a, 24b, die Ablaß-Leitungen in den Druckluftleitungen 29a und 29b zum Arbeitszylinder A sperren oder freigeben. Wenn beispielsweise die rechte Steuerluft-Leitung 28a mit dem Steuerdruck beaufschlagt ist, gibt das Weichenventil V die Druckluftverbindung zum rechten Arbeitsraum 6 des Arbeitszylinders A frei. Gleichzeitig wird, da der Vorsteuerdruck parallel dazu auch am rechten Entlüftungssteuerventil 24a angelegt ist, dieses in eine Stellung gebracht, in der die Verbindung der linken Druckluftleitung 29b zur Atmosphäre freigegeben und diese Leitung daher drucklos gemacht ist. Damit ist auch das Entlüftungsventil 27b freigegeben und der linke Arbeitsraum 7 kann in die Atmosphäre entlüftet werden. Das linke Entlüftungssteuerventil 24b ist, da kein Steuerdruck anliegt, in der geschlossenen Stellung.

Anstelle zweier Entlüftungssteuerventile 24a und 24b kann, wie in Fig. 5 dargestellt, auch ein einzelnes Entlüftungssteuerventil 30 vorgesehen sein, dessen beide Eingänge mit jeweils einer der beiden Druckleitungen 29a und 29b verbunden sind und dessen Ausgang in die Atmosphäre führt. Das Entlüftungssteuerventil 30 ist beispielsweise ein herkömmliches 3/2-Wegeventil, ebenso wie das Weichenventil V. Wenn die linke Steuerleitung 28b mit dem Steuerdruck beaufschlagt ist, gelangt die Druckluft aus der Druckluftquelle 25 über die Druckleitung 29b zum linken Arbeitsraum 7. Gleichzeitig wird das Entlüftungssteuerventil durch den parallel auch hier anliegenden Steuerdruck in eine Stellung gebracht, in der die rechte Druckleitung 29a über das Entlüftungssteuerventil 30 in die Atmosphäre entlüftet und damit drucklos wird. Damit ist das rechte Entlüftungsventil 27a im Arbeitszylinder A entlastet und die Luft kann aus dem rechten Arbeitsraum 6, der somit eine entlüftete Gegenkammer ist, über dieses Ventil 27a in die Atmosphäre entweichen.

Eine vorteilhafte Ausführungsform für das Weichenventil ist in Fig. 6 dargestellt. Bei dieser Ausführungsform ist als Weichenventil ein Wippenventil W vorgesehen. Eine um eine Drehachse bewegliche, in wesentlichen starre Wippe 31 aus z.B. Metall ist in einem Ventilgehäuse 32 gelagert. Die Wippe 31 ist beispielsweise zwischen zwei Elastomerdichtelemente 33 - für höhere Drücke vorzugsweise gewebeverstärkt - eingebettet und und die Drehachse D schwenkbar. Das Gehäuse 32 weist zumindest einen Versorgungsanschluß zur Verbindung mit der Druckluftquelle 25 und zwei Arbeitsanschlüsse auf, von denen die Druckleitungen 29a, 29b zum Arbeitszylinder A ausgehen. Wenn über die Steuerleitung 28a ein Vorsteuerdruck von einer Größe angelegt, der auf den rechten Teil der Wippe 31 eine Kraft ausübt, die größer ist als die durch den Versorgungsdruck an P auf den rechten Schenkel der Wippe 1 ausgeübte Kraft, wird die Wippe 31 zusammen mit den Elastomerdichtelementen 33 in die in Fig. 6 dargestellte Lage bewegt, in der die Wippe 31 den rechten Ventilsitz verschließt und über den linken Arbeitsanschluß die Druckluftquelle 25 über die Druckleitung 29b mit einem Arbeitsraum des Arbeitszylinders A verbindet. Der andere Arbeitsanschluß ist geschlossen. Da die Steuerleitung 28a auch das Entlüftungssteuerventil 24a mit dem Steuerdruck beaufschlagt, öffnet dieses die Verbindung von der rechten Druckleitung 29a zur Atmosphäre und macht diese Leitung damit drucklos, wodurch auch das rechte Entlüftungsventil 27a im Arbeitszylinder A öffnen und den entsprechenden Arbeitsraum in die Atmosphäre entlüften kann.

Besonders klein bauend und zur Erzielung einer pneumatischen Arbeitseinheit mit möglichst wenig Komponenten ist die Ausführungsform des Wippen-Weichenventils W der Fig. 6 oder 7 vorteilhaft. In dessen Gehäuse 32 ist ein Einsatz E mit zwei Entlüftungssteuerventilen eingebaut. Die Steuerräume 34a, 34b für die Betätigung der Wippe 31 sind jeweils mit einer durch eine flexible Membran 35 abgedichteten Öffnung versehen, über welche Membranen 35 der jeweils im Steuerraum 34a, 34b herrschende Druck zur Betätigung der Dichtelemente 36a, 36b der Entlüftungssteuerventile auf diese übertragen wird, vorzugsweise über die Ventilschäfte 37a, 37b. Von den Arbeitsanschlüssen zu den Druckleitungen 29a, 29b führen Ablaß-Kanäle 38a, 38b vorbei an der Wippe 31 zu den Entlüftungssteuerventilen und weiter zu Ablaß-Öffnungen in die Atmosphäre. In der dargestellten Stellung des Wippen-Weichenventils W mit Beaufschlagung des linken Steuerraums 34b mit dem Steuerdruck würde dieser Steuerdruck auch über die Membran 35b und den Ventilschaft 37b das Ventilelement 36b des linken Entlüftungssteuerventils von seinem Ventilsitz abheben und den Ablaß-Kanal 38b freigeben. Der linke Arbeitsanschluß ist in dieser Stellung gegen die Druckluftquelle 25 hin abgeschlossen, ist aber über den Ablaß-Kanal 38b in die Atmosphäre entlüftet und damit drucklos gemacht. Der rechte Arbeitsanschluß der Druckleitung 29a steht mit der Druckluftquelle 25 in Verbindung und versorgt einen der Arbeitsräume des Arbeitszylinders mit Druckluft. Das rechte Entlüftungssteuerventil hält dabei den Ablaß-Kanal 38a geschlossen.

Selbstverständlich können einige oder sogar alle genannten Elemente der druckmittelbetätigten Arbeitseinheit in einem einzigen Bauteil vereinigt sein, wodurch sich eine weitestgehende Vereinfachung in der Montage und Anordnung am Einbauplatz ergeben. So kann beispielsweise das Ventil zur Ansteuerung eines der beiden Arbeitsräume oder auch für doppelt-wirkende Arbeitszylinder ein allfälliges Weichenventil zur Ansteuerung beider Arbeitsräume direkt an den Arbeitszylinder angebaut oder in diesen integriert sein, vorzugsweise in eines der beiden Endstücke dieses Zylinders. Auch das bzw. jedes Entlüftungssteuerventil kann in gleicher Weise an den Arbeitszylinder und bzw. oder das Weichenventil angebaut bzw. in dieses sogar baulich integriert sein. Damit entfallen Leitungen zwischen diesen zusammengefaßten Bauteilen und im Falle der baulichen Integration auch noch Verbindungs- und Dichtstellen, womit einerseits die Anordnung des Gesamtsystems wesentlich vereinfacht und dessen Funktionssicherheit - aufgrund geringerer Gefahr von Leckagen - erheblich gesteigert werden können. Die eben genannten Möglichkeiten sind auch bei Ausbildung des Weichenventils in Wippenventil-Bauweise vorteilhaft anwendbar.

Eine Erweiterung der Anwendungsmöglichkeiten und Erhöhung der Anzahl von möglichen Arbeitsabläufen kann mit einer sehr kompakten Anordnung erzielt werden, bei der im oder am Arbeitszylinder A eine Steuerlogik-Anordnung integriert ist. Diese kann an den Arbeitszylinder angeflanscht oder auch ein vorzugsweise eines seiner Endstücke integriert sein. Von der zentralen Steuereinheit gehen Verbindungsleitungen zu dieser Steuerlogik-Anordnung im oder am Arbeitszylinder, die der Kommunikation, der elektrischen Steuerung, der Energieversorgung und der Versorgung mit dem Arbeitsmedium dienen. Als Kommunikationssystem ist dabei vorzugsweise ein Feldbus vorgesehen. Die Steuerlogik-Anordnung kann auch Stell- oder Positionssignale von beispielsweise Endlagen- oder Stellungssensoren im oder am Arbeitszylinder oder von diesem betätigten Elementen auswerten und zur Auslösung entsprechende Aktionen die Steuerventile ansteuern bzw. diese Signale und Aktionen über die Kommunikationsleitungen an die Steuereinheit rückmelden.

## Patentansprüche

1. Ventilanordnung mit einem, durch den am Steuer-Anschluß anliegenden Druck zwischen zwei Schaltstellungen umschaltbaren Wippen-Dichtelement (31, 33) und zumindest einem, durch das Wippen-Dichtelement begrenzten Steuerraum (34a, 34b), **gekennzeichnet durch** ein Auslaß- bzw. Entlüftungssteuer-Ventil (36a, 36b), welches über zumindest eine Einrichtung (35a, 35b; 37a, 37b) zur Übermittlung des am Steuer-Anschluß anliegenden Druckes mit dem Steuerraum (34a, 34b) in Wirkverbindung steht,
wobei als Einrichtung zur Übermittlung des Drucks eine, einen Teil der Wandung des Steuerraumes (34a, 34b) bildende flexible Membran (35a, 35b) vorgesehen ist, die vorzugsweise über einen Ventilschaft (37a, 37b) auf das eigentliche Dichtelement (36a, 36b) einwirkt, das den Ablaß-Kanal (38a, 38b) sperrt oder freigibt.

2. Ventilanordnung nach Anspruch 1, **gekennzeichnet durch** einen auf beiden Seiten zumindest funktionell gleichen Aufbau.

3. Druckmittelbetätigte Arbeitseinheit, umfassend zumindest eine Druckquelle (25), zumindest einen Druckmittelzylinder (A) mit zumindest einer Ablaß-Öffnung (12a, 12b), welche mit einem Ventil (13a, 13b; 27a, 27b) versehen ist, das durch den an der Zufuhr-Öffnung (9a, 9b) anliegenden Druck des Arbeitsmediums steuerbar ist, zumindest ein Ventil (V) zur steuerbaren Versorgung des Arbeitszylinders mit Arbeitsmedium und zumindest eine Leitung (29a, 29b) für das Arbeitsmedium vom Ventil zum Arbeitszylinder, **dadurch gekennzeichnet, daß** pro Arbeitsraum (6, 7) des Zylinders (A) lediglich je eine Leitung (29a, 29b) für das Arbeitsmedium zum Zylinder vorgesehen und die Leitungen über zumindest ein steuerbares Auslaß- bzw. Entlüftungsventil (24a, 24b; 30) entlastbar bzw. entlüftbar sind, und daß die Ablaß-Öffnung (12a, 12b) des Arbeitszylinders (A) freigehalten ist.

4. Arbeitseinheit nach Anspruch 3, **dadurch gekennzeichnet, daß** am Steuer-Anschluß des Auslaß- bzw. Entlüftungsventils (24a, 24b; 30) der Steuerdruck des Ventils (V) anliegt.

5. Druckmittelbetätigte Arbeitseinheit, umfassend zumindest eine Druckquelle (25), zumindest einen doppelt-wirkenden Druckmittelzylinder (A), mit Ablaß-Öffnung (12a, 12b), welche mit je einem Ventil (13a, 13b; 27a, 27b) versehen sind, das durch den an der Zufuhr-Öffnung (9a, 9b) anliegenden Druck des Arbeitsmediums steuerbar ist, zumindest eine Weichenventil-Anordnung (V, W) zur steuerbaren Versorgung des Arbeitszylinders mit Arbeitsmedium und zumindest eine Leitung (29a, 29b) für das Arbeitsmedium vom Ventil zum Arbeitszylinder, **gekennzeichnet dadurch, daß** pro Arbeitsraum (6, 7) des Zylinders (A) lediglich je eine Leitung (29a, 29b) für das Arbeitsmedium zum Zylinder vorgesehen ist, und daß die Weichenventil-Anordnung (V, W) als Ventilanordnung gemäß zumindest einem der Ansprüche 1 oder 2 ausgebildet ist.

6. Druckmittelbetätigte Arbeitseinheit nach einem der Ansprüche 3 bis 5, **dadurch gekennzeichnet, daß** im oder am Arbeitszylinder (A) eine Steuerlogik-Anordnung vorgesehen ist, die Anschlüsse für die Kommunikation, vorzugsweise einen Feldbus, elektrische Steuerung und Versorgung und für das Arbeitsmedium aufweist.

7. Druckmittelbetätigte Arbeitseinheit nach einem der Ansprüche 3 bis 6, **dadurch gekennzeichnet, daß** das Ventil (V, W) zur Ansteuerung eines oder beider Arbeitsräume des Arbeitszylinders (A) direkt an diesen angebaut oder darin integriert ist, vorzugsweise in eines der beiden Endstücke (2, 3) dieses Zylinders (A).

8. Druckmittelbetätigte Arbeitseinheit nach einem der Ansprüche 3 bis 7, **dadurch gekennzeichnet, daß** das bzw. jedes Entlüftungssteuerventil (20, 22; 24a, 24b; 30; 36a, 36b) an den Arbeitszylinder (A) und bzw. oder das Weichenventil (V, W) angebaut bzw. in dieses baulich integriert ist.

## Claims

1. Valve arrangement having a rocker sealing element (31, 33) switchable between two switching positions by the pressure applied to the control connection and having at least one control space (34a, 34b) delimited by the rocker sealing element, **characterised by** an outlet valve or vent control valve (36a, 36b) which is operatively connected to the control space (34a, 34b) via at least one device (35a, 35b; 37a, 37b) for transmitting the pressure applied to the control connection, there being provided as the device for transmitting the pressure a flexible membrane (35a, 35b) which forms part of the wall of the control space (34a, 34b) and acts, preferably via a valve stem (37a, 37b), on the actual sealing element (36a, 36b), which shuts off or frees the discharge channel (38a, 38b).

2. Valve arrangement according to Claim 1, **characterised by** an at least functionally identical construction on both sides.

3. Pressure-medium-actuated working unit, comprising at least one pressure source (25), at least one pressure-medium cylinder (A) having at least one discharge opening (12a, 12b) provided with a valve (13a, 13b; 27a, 27b) controllable by the working-medium pressure applied to the supply opening (9a, 9b), at least one valve (V) for the controllable supply of the working cylinder with working medium and at least one line (29a, 29b) for the working medium from the valve to the working cylinder, **characterised in that** only one line (29a, 29b) each is provided, per working space (6, 7) of the cylinder (A), for the working medium to the cylinder and the lines can be relieved or vented via at least one controllable outlet valve or vent valve (24a, 24b; 30), and **in that** the discharge opening (12a, 12b) of the working cylinder (A) is kept free.

4. Working unit according to Claim 3, **characterised in that** the control pressure of the valve (V) is applied to the control connection of the outlet valve or vent valve (24a, 24b; 30).

5. Pressure-medium-actuated working unit, comprising at least one pressure source (25), at least one double-acting pressure-medium cylinder (A), having a discharge opening (12a, 12b), each provided with a valve (13a, 13b; 27a, 27b) controllable by the working-medium pressure applied to the supply opening (9a, 9b), at least one switch valve arrangement (V, W) for the controllable supply of the working cylinder with working medium and at least one line (29a, 29b) for the working medium from the valve to the working cylinder, **characterised in that** only one line (29a, 29b) each is provided, per working space (6, 7) of the cylinder (A), for the working medium to the cylinder, and **in that** the switch valve arrangement (V, W) is designed as a valve arrangement according to at least one of Claims 1 and 2.

6. Pressure-medium-actuated working unit according to one of Claims 3 to 5, **characterised in that** a control logic arrangement, having connections for communication, preferably a field bus, electrical control and supply and for the working medium, is provided in or on the working cylinder (A).

7. Pressure-medium-actuated working unit according to one of Claims 3 to 6, **characterised in that** the valve (V, W) for controlling one or both of the working spaces of the working cylinder (A) is directly attached to the latter or integrated therein, preferably in one of the two end pieces (2, 3) of this cylinder (A).

8. Pressure-medium-actuated working unit according to one of Claims 3 to 7, **characterised in that** the or each vent control valve (20, 22; 24a, 24b; 30, 36a, 36b) is attached to the working cylinder (A) and/or the switch valve (V, W) or structurally integrated in the latter.

## Revendications

1. Agencement de soupapes comprenant un élément d'étanchéité à bascule (31, 33) commutable entre deux positions de commutation via une pression appliquée sur le raccord de commande et au moins un compartiment de commande (34a, 34b), limité par l'élément d'étanchéité à bascule, **caractérisé par** une soupape de commande d'échappement et de purge (36a, 36b) qui est en liaison active avec le compartiment de commande (34a, 34b) via au moins un dispositif (35a, 35b, 37a, 37b) pour transmettre la pression appliquée sur le raccord de commande, une membrane flexible (35a, 35b) qui forme une partie de la paroi du compartiment de commande (34a, 34b) étant prévue comme dispositif de transmission de la pression, ladite membrane agissant de préférence sur l'élément d'étanchéité (36a, 36b) proprement dit qui bloque ou débloque le canal d'évacuation (38a, 38b), de préférence via une tige de soupape (37a, 37b).

2. Agencement de soupapes selon la revendication 1, **caractérisé par** une structure identique des deux côtés, tout du moins sur le plan fonctionnel.

3. Unité de travail alimentée par un fluide sous pression, comprenant au moins une source de pression (25), au moins un cylindre à fluide sous pression (A) avec au moins une ouverture d'évacuation (12a, 12b) munie d'une soupape (13a, 13b ; 27a, 27b) qui peut être pilotée par la pression du fluide de travail appliquée sur l'ouverture d'admission (9a, 9b), au moins une soupape (V) pour l'alimentation commandée du cylindre de travail en fluide de travail et au moins une conduite (29a, 29b) pour transporter le fluide de travail de la soupape vers le cylindre de travail, **caractérisé en ce qu'**une seule conduite (29a, 29b) est prévue pour transporter le fluide de travail vers le cylindre pour chaque compartiment (6, 7) du cylindre (A), **en ce que** les conduites peuvent être soulagées ou purgées via au moins une soupape de purge ou d'évacuation commandée (24a, 24b, 30) et **en ce que** l'ouverture d'évacuation (12a, 12b) du cylindre de travail (A) est maintenue libre.

4. Unité de travail selon la revendication 3, **caractérisée en ce que** la pression de commande de la soupape (V) est appliquée sur le raccord de commande de la soupape de purge ou d'évacuation (24a, 24b ; 30).

5. Unité de travail alimentée par un fluide sous pression, comprenant au moins une source de pression (25), au moins un cylindre à fluide sous pression (A) à double effet, avec des ouvertures d'évacuation (12a, 12b) munie chacune d'une soupape (13a, 13b ; 27a, 27b) qui peut être pilotée par la pression du fluide de travail appliquée sur l'ouverture d'admission (9a, 9b), au moins un agencement de soupapes de commutation (W, V) pour l'alimentation commandée du cylindre de travail en fluide de travail et au moins une conduite (29a, 29b) pour transporter le fluide de travail de la soupape vers le cylindre de travail, **caractérisée en ce qu'**une seule conduite (29a, 29b) est prévue pour transporter le fluide de travail vers le cylindre pour chaque compartiment (6, 7) du cylindre (A) et **en ce que** l'agencement de soupapes de commutation (W, V) est réalisé comme agencement de soupapes selon au moins l'une ou l'autre des revendications 1 et 2.

6. Unité de travail alimentée par un fluide sous pression selon l'une des revendications 3 à 5, **caractérisée en ce qu'**un agencement de logique de commande est prévu dans ou sur le cylindre de travail (A), présentant des raccords pour la communication, de préférence un bus de champ, la commande électrique et l'alimentation pour le fluide de travail.

7. Unité de travail alimentée par un fluide sous pression selon l'une des revendications 3 à 6, **caractérisée en ce que** la soupape (V, W) pour piloter un ou deux compartiment(s) de travail du cylindre de travail (A) est montée directement sur ou est intégrée dans celui-ci, de préférence dans un des deux éléments terminaux (2, 3) de ce cylindre (A).

8. Unité de travail alimentée par un fluide sous pression selon l'une des revendications 3 à 7, **caractérisée en ce que** la ou chaque soupape de commande de purge (20, 22 ; 24a, 24b ; 30 ; 36a, 36b) et/ou la soupape de commutation (V, W) est (sont) montée(s) sur le cylindre de travail (A) ou intégrée(s) de manière constructive dans celui-ci.
